# FASCICULE DE BREVET EUROPEEN

(11) **EP 3 616 220 B1**
(45) Date de publication et mention de la délivrance du brevet: **05.05.2021**
(21) Numéro de dépôt: 18719571.4
(22) Date de dépôt: 24.04.2018
(51) Int. Cl.: H01B 7/28, H01B 7/08, H01B 7/20, H01B 3/44

(54) **CABLE ELECTRIQUE POUR CABLAGE DE PARAFOUDRE**
STROMKABEL FÜR ÜBERSPANNUNGSSCHUTZVERKABELUNG
ELECTRICAL CABLE FOR SURGE PROTECTOR CABLING

(30) Priorité: 27.04.2017 FR 1753681
(43) Date de publication de la demande: 04.03.2020
(73) Titulaire: Commissariat à l'Énergie Atomique et aux Énergies Alternatives, 75015 Paris (FR)
(72) Inventeur: PEYRUS, Nicolas, 83670 Varages (FR); ROUSSEAU, Alain, 91890 Videlles (FR)
(74) Mandataire: Marks & Clerk France
(86) Numéro de dépôt international: PCT/EP2018/060460
(87) Numéro de publication internationale: WO 2018/197481

(56) Documents cités:
- CN-U- 204 348 387
- FR-A1- 2 657 993
- US-A- 4 751 614
- US-A- 5 384 429

## Description

### DOMAINE TECHNIQUE DE L'INVENTION

L'invention se situe dans le domaine du câblage des parafoudres, plus précisément des parafoudres utilisés pour la protection principale de toutes les installations électriques basse tension. Un parafoudre évite la propagation des surtensions dans les installations électriques et protège les équipements.

L'invention concerne le câblage et l'intégration des parafoudres dans une installation dédiée, telle un tableau électrique ou une armoire électrique. Nous parlerons par la suite indifféremment de tableau ou d'armoire électriques, ce qui devra être interprété de manière plus générique comme une enveloppe qui contient tout ou partie des appareils entrant dans la composition d'un équipement électrique (coffret, tableau, boitier électriques ...). L'armoire électrique est mise soit à la terre, soit à un potentiel de référence dit masse. On parlera par la suite indifféremment de terre ou de masse. On parle de plan de masse lorsqu'il s'agit d'une surface plate équipotentielle reliée à la terre.

### ETAT DE LA TECHNIQUE

Selon le vocabulaire électrotechnique international, un parafoudre est un appareil destiné à protéger un matériel ou équipement électrique contre les surtensions transitoires élevées et parfois également à limiter la durée et souvent l'amplitude du courant de suite. Un parafoudre protège contre toute surtension, en général causée par la foudre, mais également par d'autres causes par exemple des surtensions industrielles ou de manœuvre, ou des surtensions électrostatiques. On parle aussi dans ce cas de parasurtenseur.

Un parafoudre est un composant électrique dont la fonction est d'écrêter les surtensions apparaissant sur un réseau électrique. Il est en général connecté entre chacun des équipements à protéger et la terre, et ce, pour chaque conducteur actif à protéger. Il est dimensionné en fonction des caractéristiques du réseau (tension, schéma de liaison à la terre, courant de court-circuit ...) mais surtout en fonction de la surtension Uw que l'équipement à protéger peut supporter sur un intervalle de temps très court (de 10 à quelques centaines de µs). Le niveau de protection du parafoudre est défini par la caractéristique Up, qui est essentielle pour dimensionner la protection de l'équipement. Toutefois la performance et l'efficacité d'un parafoudre ne se jouent pas seulement sur sa caractéristique Up. Lors d'un coup direct de la foudre, ou plus généralement de phénomènes générant des surtensions transitoires élevées, la surtension totale subie par un équipement proche (jusqu'à une dizaine de mètres) d'un parafoudre est la somme des surtensions apparaissant aux bornes du parafoudre et des surtensions apparaissant dans les composants et conducteurs reliant le parafoudre au réseau électrique d'une part et à la terre d'autre part. Cette tension est appelée Up réel, comme illustré en figure 1.

Les surtensions apparaissant aux bornes des conducteurs sont liées à leurs inductances et au courant qui les traverse, plus particulièrement aux variations du courant.

Il est donc avantageux d'utiliser des parafoudres des conducteurs présentant une faible inductance, la surtension dans les conducteurs pour des courants à variation rapides étant principalement due à l'inductance de celui-ci. Celle-ci est principalement due à la longueur du conducteur lui-même. Plus les conducteurs seront courts, plus leur inductance est faible, Il est donc important que les longueurs des conducteurs soient les plus faibles possible.

Les normes internationales IEC 61643-12 et 62305-4 ainsi que le la norme française NFC 15-100 et le guide associé UTE 15-443 préconisent une longueur totale maximale de 50 cm pour le câblage d'un parafoudre. Cette longueur correspond à une marge de 20% entre Up et la tension de tenue de l'équipement Uw. Une illustration de cette règle ainsi qu'un exemple de câblage en armoire électrique est donné en figure 2.

Au-delà de cette longueur, il existe un risque de dégradation de la protection contre les surtensions et un risque de casse de l'équipement à protéger. Cette règle est en pratique très contraignante et difficile à mettre en œuvre, en particulier pour intégrer un ou plusieurs parafoudres dans un tableau électrique.

L'inductance du conducteur est également due à sa position dans le tableau électrique, et à ses interactions avec d'autres conducteurs. C'est pourquoi une autre règle du guide UTE 15-443 préconise de plaquer les câbles contre la structure métallique du tableau électrique lorsqu'elle existe afin de minimiser la boucle de masse et de bénéficier de l'effet réducteur des perturbations. Autrement dit, il s'agit de diminuer les surfaces de boucles pour abaisser l'inductance mutuelle des câbles.

En outre, les conducteurs doivent avoir une section minimale de 6 mm² pour des parafoudres de type 2 et de 16 mm² pour des parafoudres de type 1, et sont généralement en cuivre.

On rappelle que :
- les parafoudres de type 1 sont des parafoudres capables d'écouler un courant de foudre très important, généralement de la terre vers le réseau de distribution d'énergie. Ils sont installés dans le tableau électrique principal lorsque le bâtiment est équipé d'un paratonnerre ;
- les parafoudres de type 2 sont des parafoudres destinés à écouler les courants générés par des coups de foudres indirects et provoquant des surtensions induites ou conduites sur le réseau de distribution d'énergie. Ils sont installés dans le tableau principal de distribution ou dans des tableaux divisionnaires.

Le câblage d'un parafoudre est réalisé usuellement en utilisant des conducteurs industriels cylindriques, rigides ou non, composés d'un ou plusieurs torons multibrins. Leur mise en œuvre dans un tableau électrique n'est pas facile (sertissage de cosses, rigidité du câble, nécessite de passer dans des goulottes qui allongent la longueur des conducteurs, esthétisme ...).

Du fait de leur forme et de leur rigidité ils sont également difficiles à rapprocher et à brider contre les parois métalliques des armoires électriques. Il est également difficile de limiter les surfaces de boucles.

Il existe des brevets relatifs à des câbles cylindriques assurant la fonction parafoudre. Par exemple, le brevet JPH07272551 décrit un câble comprenant une âme (partie centrale), différentes couches d'isolants, ainsi qu'une varistance. L'objectif est de remplacer le dispositif parafoudre. Les performances de ce câble ne sont pas décrites, mais le fait que le composant soit une varistance limite sa capacité à supporter les forts courants de foudre et à gérer sa fin de vie Et surtout il ne répond pas au problème technique posé par le besoin précédemment exprimé, les câbles ayant des diamètres importants du fait des différentes couches.

Un autre brevet US5384429 concerne un conducteur cylindrique permettant de raccorder un parafoudre à un réseau électrique en bénéficiant d'une chute inductive faible. L'âme est séparée de l'écran par un matériau isolant épais (l'épaisseur se déduit du ratio d/D). Ce conducteur ne répond pas également au problème posé, les câbles ayant des diamètres importants du fait des différentes couches et de l'épaisseur de l'isolant.

Le problème est de disposer d'un conducteur qui permette de s'affranchir de la longueur totale maximale de 50 cm pour le câblage d'un parafoudre, tout en conservant son efficacité. Un autre besoin est d'améliorer l'implantation des conducteurs de parafoudre dans une armoire électrique, et ceci, de manière simple et économique, tout en permettant à un opérateur de réaliser un câblage propre et soigné, qui est souvent incompatible avec les contraintes de câblage d'un parafoudre.

### EXPOSE DE L'INVENTION

Un but de l'invention est notamment de répondre au besoin précédemment exprimé. A cet effet, l'invention a pour objet un câble tel que décrit par les revendications.

Plus précisément, l'invention concerne un câble électrique pour câblage de parafoudre comprenant :
- un élément conducteur central souple de forme plate,
- une première couche isolante enrobant ledit élément conducteur,
- une enveloppe métallique enveloppant ladite première couche isolant, formant écran et destinée à être reliée à une masse,
- une deuxième couche isolante enrobant ladite enveloppe métallique, le tout formant un câble de forme plate.

Au lieu des termes « câble électrique », on pourra également utiliser le terme « conducteur » ou « conducteur électrique », comme utilisé précédemment.

L'« élément conducteur central » pourra également être nommé « âme » ou « âme conductrice ».

On entend par « forme plate » une forme de câble allongée, sensiblement et principalement parallélépipédique, et dont l'épaisseur est très faible par rapport à sa largeur et/ou sa longueur.

Par « écran », il faut comprendre une enveloppe métallique dont les deux extrémités sont reliées à la masse d'un appareil ou à la terre et entourant un ou plusieurs circuits ou composants pour les protéger de l'action des champs électriques, magnétiques ou électromagnétiques extérieurs, ou, inversement, pour les empêcher de créer un tel champ autour d'eux. On parle également de blindage.

La géométrie plate du câble 1 selon l'invention permet de réduire la valeur de l'inductance propre du circuit, notamment grâce à l'effet de peau, lié à une meilleure répartition du courant sur toute la périphérie du conducteur, mais surtout de maîtriser la mutuelle inductance.

En outre, elle rend également plus facile la pose de ces conducteurs dans un tableau électrique. La forme des conducteurs facilite le plaquage de ceux-ci contre une paroi métallique de l'armoire, ce qui contribue à baisser l'inductance mutuelle entre les conducteurs et le plan de masse (généralement, le plan de masse est une paroi plate de l'armoire électrique mise à la terre).

Un écran métallique est pris en sandwich entre deux couches d'isolants et mis à la terre à ses deux extrémités, ce qui permet de maîtriser l'inductance mutuelle et d'augmenter encore plus significativement les longueurs de câblage acceptables.

Le câble selon l'invention permet d'augmenter les longueurs admissibles de câblage au moins à deux mètres. Il en résulte un gain de main d'œuvre (étude et réalisation), et une forte réduction des difficultés de câblage et d'intégration des parafoudres dans les tableaux électriques.

En outre, la fabrication de tels câbles peut être réalisée avec les outils classiques utilisés pour la fabrication des câbles classiques.

Selon un mode particulier, le câble électrique présente une épaisseur extérieure totale inférieure à 8 mm et une largeur totale comprise entre 24 mm et 50 mm.

Selon un mode particulier, l'épaisseur de l'enveloppe métallique du câble électrique est comprise entre 0,07 mm et 0,1 mm.

Selon un mode particulier, l'enveloppe métallique est composée de cuivre.

Selon un mode particulier, le conducteur interne est composé de cuivre.

Selon un mode particulier, le conducteur interne est constitué de brins tressés et aplatis.

Selon un mode particulier, la section du conducteur est supérieure à 6 mm².

Selon un mode préférentiel, la section du conducteur est comprise entre 16 et 25 mm².

Selon un mode particulier, la première couche isolante est composée de Polychlorure de vinyle (PVC).

Selon un mode particulier, la deuxième couche isolante est composée de Polychlorure de vinyle (PVC).

Selon un mode particulier, l'épaisseur de la première couche isolante est comprise entre 1,9 mm et 2,1 mm.

Selon un mode particulier, l'épaisseur de la deuxième couche isolante est comprise entre 0,4 mm et 0,6 mm.

Selon un mode particulier, le ratio entre la largeur de l'âme et l'épaisseur de l'âme est supérieur à 10.

Selon un mode particulier, le conducteur interne présente au moins une extrémité percée de sorte à permettre son raccordement électrique, par exemple à un disjoncteur ou un porte-fusible. Cette configuration est particulièrement adaptée à des disjoncteurs ou portes fusibles à boitiers moulés, les extrémités et percées permettant le boulonnage aux plages de raccordements des disjoncteurs. Les extrémités sont souvent étamées, afin d'obtenir un meilleur contact électrique.

Selon un mode particulier, le conducteur interne présente à l'une de ses extrémités un profil extérieur apte à coopérer avec un évidement dans une cosse, ladite cosse étant destinée à être raccordée électriquement, par exemple à un disjoncteur ou un porte fusible. Cette configuration est particulièrement adaptée à des disjoncteurs ou portes fusibles munis de bornes à cages, la connexion se faisant à l'aide d'une cosse.

L'invention a également pour objet un dispositif de protection contre les surtensions comportant au moins un tel câble.

Plus précisément, le dispositif de protection contre les surtensions d'un équipement électrique comprend :
- au moins un parafoudre connecté audit dispositif,
- au moins un câble selon l'invention, le conducteur central dudit câble reliant le parafoudre à un plan de masse, l'écran dudit câble étant relié électriquement audit plan de masse.

Selon un mode préférentiel, le dispositif de protection comprend en outre :
- un porte-fusible ou un disjoncteur,
- un câble reliant le parafoudre au porte-fusible ou au disjoncteur,
- un câble reliant le porte-fusible ou le disjoncteur au réseau électrique, et à l'équipement à protéger,
les câbles étant des câbles selon l'invention.

D'autres moyens pour être mis en œuvre, en alternative au porte-fusible ou au disjoncteur, afin de déconnecter le parafoudre du réseau. On parlera plus généralement de déconnecteur.

Généralement le parafoudre et le porte-fusible ou le disjoncteur ou tout autre déconnecteur sont situés proche du point d'arrivée de l'alimentation. Par conséquent, la longueur L1 entre l'alimentation et le déconnecteur et la longueur L2 entre le déconnecteur et le parafoudre sont faibles et peuvent être réalisés par des câbles standards.

### DESCRIPTION DES FIGURES

L'invention sera mieux comprise et d'autres avantages apparaîtront à la lecture de la description qui va suivre et qui est donnée à titre non limitative et grâce aux figures suivantes annexées :
- la figure 1 illustre un schéma de principe d'implantation d'un parafoudre ;
- la figure 2 illustre un exemple de câblage d'un parafoudre dans une armoire électrique, mis en lien avec les préconisations du guide UTE 15-443 ;
- la figure 3 illustre un exemple de réalisation d'un câble électrique pour parafoudre selon l'invention ;
- la figure 4 illustre un câble électrique selon un autre exemple de réalisation ;
- la figure 5 illustre un câble électrique selon un autre exemple de réalisation ;
- la figure 6 illustre une installation de protection selon l'invention ;
- la figure 7A illustre une adaptation du câble électrique destinée à implanter celui-ci dans une armoire électrique ;
- la figure 7B illustre un connecteur métallique de reprise de l'écran pour l'implantation du câble dans une armoire électrique ;
- la figure 8A montre un câble doté d'un connecteur métallique de reprise et enveloppé d'une gaine ;
- la figure 8B montre un câble doté d'un connecteur métallique de reprise et enveloppé d'une gaine et monté sur rail ;
- la figure 9A schématise le dispositif mis en œuvre pour mesurer l'inductance propre du câble selon l'invention ;
- la figure 9B schématise le dispositif mis en œuvre pour mesurer l'inductance mutuelle et propre selon l'invention.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques.

### EXPOSÉ DÉTAILLÉ DE MODES DE RÉALISATION PARTICULIERS

La figure 1, qui illustre un schéma de principe d'implantation d'un parafoudre, a déjà été en partie commentée dans l'introduction de la présente demande. Elle présente un schéma électrique comprenant un parafoudre 110 relié à un fusible 120 via un câble 102 de longueur L2 pour le neutre N et un parafoudre 110' relié à un fusible 120' via un câble 102' de longueur L2' pour la phase P. Chaque parafoudre est relié, via un câble 103, 103' de longueur L3, L3', à une barre de terre locale 140, ou barre de terre de l'armoire, ou encore plan de masse. Enfin, chaque fusible 120, 120' est relié au réseau électrique, et à l'équipement à protéger via un câble 101, 101' de longueur L1, L1'. Dans cette figure, il y a deux parafoudres, un par conducteur actif (N et P) à protéger.

La figure 2, qui illustre un exemple de câblage d'un parafoudre dans un tableau électrique a également déjà été en partie commentée dans l'introduction de la présente demande. Dans cette figure, il y a un parafoudre intégré avec deux liaisons, une par conducteur actif à protéger (ici neutre N et phase P pour du monophasé). Un tableau électrique 130 est représenté en pointillés. Il renferme un parafoudre 110 relié à deux déconnecteurs, par exemple des disjoncteurs 121 et 121' via deux câbles 102 et 102' de longueur L2 et L2'. Le parafoudre 110 est relié, via un câble 103 de longueur L3, à une barre de terre 140 par l'intermédiaire d'un bornier de terre intermédiaire 141, lequel est connecté à une prise de terre 150. Les disjoncteurs 121, 121' sont reliés à l'arrivée électrique via deux câbles 101 et 101' de longueur L1 et L1' (L1 et L1' correspondent aux longueurs des câbles dans le tableau électrique, dans l'exemple il s'agit des longueurs de câbles comprises entre le disjoncteur 121 et les borniers de raccordement 131, 131' à l'arrivée électrique).

Les câbles 104, 104' d'arrivée électrique en provenance du réseau répondent aux préconisations du guide associé UTE 15-443 et sont regroupés sur un même côté du tableau électrique 130. Pour éviter de mélanger câbles perturbés et câbles protégés, les câbles 104, 104' sont séparés des câbles 105, 105' de départ vers l'installation électrique à protéger. La somme des longueurs L1+L2+L3 (et L1'+L2'+L3) doivent avoir une longueur totale inférieure ou égale à 50 cm pour des câbles classiques.

La figure 3 illustre un exemple de réalisation d'un câble électrique pour parafoudre selon l'invention.

Le câble 1 comprend un conducteur central 10 de forme plate, dont la section est par exemple au moins supérieure ou égale à 4 mm² et de préférence supérieure ou égale à 10 mm². En pratique, pour conserver sa souplesse, le conducteur central 10 présente par exemple une section inférieure ou égale à 25 mm².

Dans un mode de réalisation particulier, le conducteur présente une section utile équivalente d'au moins 16 mm² avec une largeur de 20 mm et une épaisseur de 1,9 mm.

Le conducteur central 10 est souple, suffisamment pour être courbé et plié, et ce, de manière à être intégré dans une armoire électrique sans risquer de casser ou de s'abîmer. Il se présente préférentiellement sous la forme d'un matériau conducteur tressé plat, par exemple de fils ou brins de cuivre tressés, éventuellement tout ou partie étamés. L'homme du métier saura sélectionner des diamètres de brins adaptés pour obtenir un conducteur plat et souple, par exemple des brins de 0,15 mm, voire de 0,20 mm peuvent être utilisés.

Le conducteur plat peut également être réalisé en partant de plusieurs conducteurs plats en cuivre, disposés en multicouches jusqu'à obtenir la section voulue.

L'âme conductrice est recouverte d'une première couche isolante 20, par exemple du PVC.

L'épaisseur de la première couche isolante 20 est par exemple comprise entre 1,9 mm et 2,1 mm, par exemple 2 mm.

Un écran métallique 30 est pris entre en sandwich entre ladite première couche isolante 20 et une deuxième couche isolante 40 de caractéristiques diélectriques et mécaniques (matériaux, dimensions ...) par exemple équivalentes à celles de la première couche isolante.

Alternativement, le matériau isolant externe peut être de caractéristiques différentes.

L'écran 30 se présente sous la forme d'une enveloppe métallique mince, c'est-à-dire d'épaisseur de l'ordre de 0,1 mm, par exemple sous forme de feuille. Il s'agit en général d'un écran mince en cuivre. L'écran est destiné à être relié à la terre ou à la masse, par exemple via l'armoire électrique dans laquelle le parafoudre 110 est câblé.

La figure 4 illustre un câble électrique 1 selon un mode de réalisation particulier, destiné à être raccordé électriquement à un circuit de protection, par exemple à un disjoncteur 121 ou un porte-fusible 120. Une extrémité 11 de l'élément conducteur central 10 présente une forme adaptée pour être raccordée à un disjoncteur 121 ou un porte-fusible 120 à boîtiers moulés. Dans cet exemple, l'extrémité est percée d'un trou 12 apte à permettre le boulonnage de l'élément conducteur 10 aux plages de raccordement du disjoncteur ou du porte-fusible (non représentés). Ladite extrémité peut être étamée, et elle peut être adaptée pour améliorer l'approche auxdites plages de raccordement, par exemple elle peut être arrondie comme illustré dans la figure 4.

La figure 5 illustre un autre mode de réalisation, adaptée pour un disjoncteur 121 ou un porte-fusible 120 munis de bornes à cages 121a ou 120a. Le raccordement se fait à l'aide d'une cosse 50 à sertir sur le conducteur central. Dans ce cas, le conducteur présente à l'une de ses extrémités 11 un profil extérieur apte à coopérer avec un évidement dans une cosse 50, ladite cosse étant destinée à être raccordée au disjoncteur 121 ou au porte-fusible 120. Par exemple, la cosse 50 comprend un embout ou manchon 51 adapté pour être inséré dans une borne à cage 121a ou 122a. Dans un autre mode de réalisation possible, le manchon 51 fait partie intégrante du conducteur central 10, évitant l'utilisation d'un cosse à sertir.

La figure 6 illustre un exemple d'implantation du câble électrique 1 selon l'invention dans un tableau ou une armoire électrique 130, pour réaliser une installation 100 de protection contre les surtensions d'un équipement électrique.

Une armoire électrique 130 renferme un parafoudre 110 relié à un disjoncteur 120 via un câble 102 par conducteur actif à protéger, de longueur L2. Le parafoudre 110 est relié, via un câble 103 de longueur L3, à une barre de terre 140. Un porte-fusible 120 est relié à l'arrivée et à l'installation à protéger via un câble 101 par conducteur actif à protéger, de longueur L1 (on rappelle que L1 est la longueur de câble dans le tableau électrique 130, par exemple la longueur comprise entre le disjoncteur et le bornier de raccordement 131 pour les arrivées électriques).

Le câble 1 selon l'invention est utilisé pour réaliser au moins le câble 103 de longueur L3. Il est avantageusement plaqué contre l'armoire 130. Alternativement, il est fixé sur un rail (dit « rail DIN »).

La longueur totale de conducteurs peut avantageusement atteindre 2 mètres, si les câbles L1 et L2 sont également des câbles selon l'invention, autorisant ainsi une longueur de câble bien supérieure à ce qui est actuellement possible avec les solutions de l'art antérieur.

La longueur totale autorisée est inférieure si les câbles L1 et L2 sont des câbles classiques, elle est alors diminuée des longueurs des câbles L1 et L2.

En cas d'utilisation d'un parafoudre avec un déconnecteur intégré (dans ce cas, pas de porte-fusible 120 ou disjoncteur 121, pas de câble 102, ni de câble 101), seule la longueur L1+L3 doit être inférieure ou égale à longueur autorisée, par exemple 2 mètres. Ceci permet d'avoir davantage de longueur de câble 103 et de faciliter son installation dans l'armoire 130.

Les figures 7A, 7B, 8A, 8B précisent l'implantation en armoire du câble plat 1 selon l'invention, par des exemples de connexion à la masse.

Le câble plat 1 est coupé à une longueur ajustée aux contraintes de montage dans l'armoire électrique 130, dans la limite de 2 mètres par exemple, et il est dénudé sur environ 1cm à ses extrémités pour être raccordé. A une première extrémité du câble, le conducteur central 10 est relié à un disjoncteur ou un porte-fusible et à l'autre extrémité, le conducteur central est relié à la masse. La connexion du conducteur central peut être réalisée de différentes façons, notamment selon celles décrites précédemment. A chacune de ces extrémités, l'écran 30 est relié à la masse.

L'écran 30 est connecté à la masse tout en assurant une isolation suffisante entre le conducteur central 10 et l'écran 30. A cet effet, l'écran 30 est pris en sandwich par un connecteur de reprise 60. Ce connecteur de reprise 60 peut être formé par deux supports de forme semi-parallélépipédique aptes à emboiter le câble 1 au niveau de son écran 30, épousant la forme de celui-ci. Les deux supports sont rassemblés de manière à générer un contact électrique uniforme sur la périphérie de l'écran 30 prise en sandwich, comme illustré dans les figures 7A et 7B, la deuxième couche isolante 40 ayant été préalablement retirée au niveau de la surface de contact de l'écran 30. Les deux supports sont maintenus serrés par deux vis 61, 62.

L'écran métallique 30, situé entre les deux couches d'isolant 20, 40, mis à la masse à ses deux extrémités, permet avantageusement de diminuer fortement l'inductance mutuelle du circuit et concourt ainsi à l'augmentation de câble autorisée.

Pour supprimer tout risque d'amorçage, une distance minimale de 10 mm est respectée, à chaque extrémité, entre l'âme 10 du câble plat 1 et l'écran 30 de celui-ci.

Un fil de terre 105 (figure 8A et 8B), de section égale à 6mm² par exemple, est connecté par l'une de ses extrémités au connecteur de reprise 60 de manière à mettre l'écran 30 à la terre, l'autre extrémité du fil de terre 105 étant reliée à une borne de terre 140. Dans le cas d'une enveloppe d'armoire non conductrice, le fil de terre 105 sera disposé et accroché le long du câble plat 1 jusqu'à sa connexion à la terre.

Comme illustré en figures 8A et 8B, une fois le montage effectué une nouvelle couche d'isolation peut être réalisée sur le câble 1 pris en sandwich par le connecteur de reprise 60. Cette isolation supplémentaire peut être assurée par une aide d'une gaine 70 thermo-rétractable, isolée à 6kV par exemple.

Il est avantageux de bien fixer le câble plat 1 car celui-ci est souple et peut être soumis à des efforts électrodynamiques importants lorsqu'il est traversé par le courant de foudre ou en cas de court-circuit à fréquence industrielle. Le conducteur pourra être fixé dans l'armoire ou le tableau électrique par l'intermédiaire d'un rail « DIN » à l'aide de fixations, par exemple tous les 50 cm. Les fixations prendront le câble en sandwich, elles seront montées sur des embases standard pour rail 160, par exemple pour un rail DIN. Dans ce cas, le fil de terre 105 peut être connecté à la terre via le rail.

Les figures 9A et 9B schématisent des dispositifs mis en œuvre pour mesurer l'inductance propre et mutuelle du câble conducteur selon l'invention.

En préambule, on considère que les conducteurs utilisés en protection contre la foudre et les surtensions représentent une valeur d'inductance de 1µH/m. Cela représente la somme d'une inductance propre (typiquement 0,2 µH/m pour du conducteur de 16 mm²) et d'une mutuelle inductance entre le conducteur porteur de surtensions et le circuit de retour, à la terre ou à la masse. Cette dernière dépend de la boucle réalisée et donc de la façon dont est réalisé le câblage. Les règles habituelles de câblage dans les tableaux électriques donnent donc une valeur telle que le total est approximé à 1µH/m. C'est pour cette valeur limite que, pour des conducteur conventionnels, il est important de respecter les règles de câblage guide UTE 15-443 notamment en réduisant au maximum non seulement la longueur des conducteurs mais aussi la distance entre les conducteurs de câblage du parafoudre et le plan de masse c'est-à-dire les parois de l'armoire électrique.

En comparaison aux exemples de valeurs ci-dessus, nous décrivons ci-dessous le mode de mesure des inductances linéiques du câble 1 selon l'invention, et les résultats obtenus.

Le principe de la mesure de l'inductance propre est d'injecter une impulsion de courant i de forme d'onde de 8/20 µs d'amplitude connue, et de mesurer la tension Up apparaissant aux bornes du câble conducteur 1 testé, dont la longueur est également connue, par exemple un mètre. Ce courant de forme d'onde de 8/20 µs correspond à la qualification d'un parafoudre de type 2, c'est-à-dire un parafoudre pour la protection principale de toutes les installations électriques basse tension. Ceci correspond à une protection parafoudre notamment visée par l'invention. La tension Up est mesurée selon le principe de la méthode Kelvin dite « 4 fils », ce qui permet de s'affranchir de la résistance des conducteurs et des éléments de connexions extérieures à l'élément mesuré.

La figure 9A donne un exemple de dispositif 200 pour réaliser une telle mesure, avec un générateur d'impulsion 201, un oscilloscope 202 pour mesurer la tension Up aux bornes du câble 1 et un tore 203 de mesure de courant i.

Le conducteur peut être modélisé comme étant essentiellement composé d'une inductance L et d'une résistance série R (négligeable). La tension à ses bornes Up répond donc à la loi suivante : *Up*=*L(di*/*dt)*+*Ri(t).*

La valeur d'inductance propre ainsi mesurée pour un câble plat 1 selon l'invention, de largeur 20 mm pour une épaisseur de 0,9mm (section utile équivalente supérieure à 16 mm²) est de 0,03µH/m.

Le principe de mesure de la mutuelle inductance cumulée avec l'inductance propre est d'injecter une impulsion de courant de forme 8/20 µs dont l'amplitude est connue, entre une extrémité 1a du câble conducteur 1 à mesurer et le plan de masse 140. L'autre extrémité 1b du câble conducteur 1 est en court-circuit avec le plan de masse. La tension Up apparaissant entre le câble, dont la longueur est également connue, par exemple un mètre, et le plan de masse est mesurée en plaçant le câble 1 selon l'invention parallèlement à un plan de masse 140 (ici, une tôle métallique simulant une paroi d'armoire électrique 130). Le conducteur peut être en contact ou plus ou moins proche du plan de masse 140 suivant que l'on veuille simuler une mesure « conducteur bridé contre une paroi d'armoire électrique » ou « conducteur fixé sur rail DIN ». Ceci fait varier la surface de la boucle et donc l'inductance du montage.

La figure 9B donne un exemple de dispositif 300 pour réaliser une telle mesure, avec un générateur d'impulsion 301, un oscilloscope 302 pour mesurer la tension Up aux bornes du câble 1, un tore 303 de mesure de courant i, un plan de masse 140 auquel est connectée l'extrémité 1b du câble 1.

La valeur de la mutuelle inductance cumulée avec l'inductance propre ainsi mesurée pour un câble plat 1 en cuivre selon l'invention, de largeur 20 mm pour une épaisseur de 0,9 mm (section utile équivalente supérieure à 16 mm²) est :
- 0,13 µH/m pour une pose « plaquée contre les parois de l'armoire »
- 0.21 µH/m pour une pose « fixée sur rail DIN »

On retient la dernière configuration, qui est la plus pénalisante en termes de dimensionnement, et qui est en outre plus aisée de mise en œuvre dans une armoire électrique. On rappelle que pour une inductance de 1µH/m la longueur de conducteur admise est de 50 cm. La relation liant l'inductance à la longueur est assimilable à une relation proportionnelle.

L'invention permet d'augmenter les longueurs admissibles de câblage jusqu'à au moins 2 mètres, voire au-delà en fonction de la manière dont le câble est installé dans le tableau électrique. Il en résulte un gain de main d'œuvre (étude et réalisation), et une forte réduction des difficultés de câblage et d'intégration des parafoudres dans les tableaux électriques.

En outre, un tel câble est peut être fabriqué grâce à des procédés industriels connus et existants. A titre d'exemple, une description du procédé envisageable est décrite ci-après.

La partie centrale conductrice ou âme centrale est réalisée sous forme d'une tresse en acier, généralement en cuivre :
- on fabrique plusieurs brins constituant le conducteur tressé à l'aide à l'aide de fils fins de cuivre étamé (0,15 mm par exemple), le nombre de brins constituant le conducteur tressé étant déterminé en fonction de la section du conducteur plat voulue ;
- on place les brins sur des transporteurs rotatifs, chaque transporteur tourne alternativement autour des autres transporteurs, ce qui tresse les brins entre eux, le nombre de transporteurs étant ajusté en fonction du nombre de brins à tresser ;
- on passe ensuite la tresse entre deux matrices pressant le conducteur pour la mise en forme finale du conducteur plat.

La tresse ainsi obtenue est ensuite recouverte d'une première couche isolante, par extrusion gainage, en utilisant classiquement du polychlorure de vinyle (PVC).

Sur la première couche isolante, un écran, plus précisément une fine feuille de cuivre de l'ordre du mm est enrubannée autour de la première gaine isolante.

Le câble ainsi obtenu est enfin recouvert d'une deuxième couche isolante, par extrusion gainage, en utilisant classiquement du polychlorure de vinyle (PVC).

## Revendications

1. Câble électrique (1) pour câblage de parafoudre comprenant :
- un élément conducteur central (10) souple de forme plate ;
- une première couche isolante (20) enrobant ledit élément conducteur,
- une enveloppe métallique (30) enveloppant ladite première couche isolante (20), formant écran et destinée à être reliée à une masse ;
- une deuxième couche isolante (40) enrobant ladite enveloppe métallique ;
le tout formant un câble de forme plate.

2. Câble électrique (1) selon la revendication 1 dont l'épaisseur extérieure totale est inférieure à 8 mm et la largeur totale est comprise entre 24 mm et 50 mm.

3. Câble électrique (1) selon l'une des revendications 1 ou 2, l'épaisseur de l'enveloppe métallique (30) étant entre 0,07 mm et 0,1 mm.

4. Câble électrique (1) selon l'une des revendications 1 ou 3, l'enveloppe métallique (30) étant composée de cuivre.

5. Câble électrique (1) selon l'une des revendications 1 à 4, le conducteur interne (10) étant composé de cuivre.

6. Câble électrique (1) selon l'une des revendications 1 à 5, le conducteur interne (10) étant constitué de brins tressés et aplatis.

7. Câble électrique (1) selon l'une des revendications 1 à 6, la section du conducteur (10) étant supérieure à 6 mm².

8. Câble électrique (1) selon la revendication 7, la section du conducteur (10) étant comprise entre 16 et 25 mm².

9. Câble électrique (1) selon l'une des revendications 1 à 8, la première couche isolante (20) étant composée de Polychlorure de vinyle (PVC).

10. Câble électrique (1) selon l'une des revendications 1 à 9, la deuxième couche isolante (40) étant composée de Polychlorure de vinyle (PVC).

11. Câble électrique (1) selon l'une des revendications 1 à 10, l'épaisseur de la première couche isolante (20) étant comprise entre 1,9 mm et 2,1 mm.

12. Câble électrique (1) selon l'une des revendications 1 à 11, l'épaisseur de la deuxième couche isolante (40) étant comprise entre 0,4 mm et 0,6 mm.

13. Câble électrique (1) selon l'une des revendications 1 à 12, le ratio entre la largeur de l'âme et l'épaisseur de l'âme est supérieur à 10.

14. Câble électrique (1) selon l'une des revendications 1 à 13, le conducteur interne (10) présentant au moins une extrémité (11) percée de sorte à permettre son raccordement électrique, par exemple à un disjoncteur (121) ou un porte-fusible (120).

15. Câble électrique (1) selon l'une des revendications 1 à 14, le conducteur interne (10) présentant à l'une de ses extrémités (11) un profil extérieur apte à coopérer avec un évidement dans une cosse, ladite cosse étant destinée à être raccordée électriquement, par exemple à un disjoncteur (121) ou un porte fusible (120).

16. Dispositif (100) de protection contre les surtensions d'un équipement électrique comprenant :
- au moins un parafoudre (110) connecté audit dispositif,
- au moins un câble (103) selon l'une quelconque des revendications précédentes, le conducteur central (10) dudit câble reliant le parafoudre à un plan de masse,
l'écran (30) dudit câble étant relié électriquement audit plan de masse.

17. Dispositif (100) selon la revendication 16 comprenant en outre :
- un porte-fusible (120) ou un disjoncteur (121),
- un câble (102) reliant le parafoudre au porte-fusible (120) ou au disjoncteur (121),
- un câble (101) reliant le porte-fusible (120) ou le disjoncteur (121) au réseau électrique, et à l'équipement à protéger,
les câbles (101), (102) étant des câbles selon l'une des revendications 1 à 16.

## Patentansprüche

1. Stromkabel (1) zum Verkabeln eines Überspannungsableiters, Folgendes umfassend:
- ein biegsames mittleres Leiterelement (10) mit flacher Form;
- eine erste Isolationsschicht (20), welche das Leiterelement umgibt,
- eine metallische Hülle (30), welche die erste Isolationsschicht (20) umhüllt, welche eine Schirmung bildet und dazu dient, mit einer Masse verbunden zu werden;
- eine zweite Isolationsschicht (40), welche die metallische Hülle umgibt;
wobei das Ganze ein Kabel mit flacher Form bildet.

2. Stromkabel (1) nach Anspruch 1, dessen äußere Gesamtdicke unter 8 mm beträgt und dessen Gesamtbreite zwischen 24 mm und 50 mm beträgt.

3. Stromkabel (1) nach einem der Ansprüche 1 oder 2, wobei die Dicke der metallischen Hülle (30) zwischen 0,07 mm und 0,1 mm beträgt.

4. Stromkabel (1) nach einem der Ansprüche 1 oder 3, wobei die metallische Hülle (30) aus Kupfer besteht.

5. Stromkabel (1) nach einem der Ansprüche 1 bis 4, wobei der innere Leiter (10) aus Kupfer besteht.

6. Stromkabel (1) nach einem der Ansprüche 1 bis 5, wobei der innere Leiter (10) aus geflochtenen und abgeflachten Strängen gebildet ist.

7. Stromkabel (1) nach einem der Ansprüche 1 bis 6, wobei der Querschnitt des Leiters (10) 6 mm² überschreitet.

8. Stromkabel (1) nach Anspruch 7, wobei der Querschnitt des Leiters (10) zwischen 16 und 25 mm² beträgt.

9. Stromkabel (1) nach einem der Ansprüche 1 bis 8, wobei die erste Isolationsschicht (20) aus Polyvinylchlorid (PVC) besteht.

10. Stromkabel (1) nach einem der Ansprüche 1 bis 9, wobei die zweite Isolationsschicht (40) aus Polyvinylchlorid (PVC) besteht.

11. Stromkabel (1) nach einem der Ansprüche 1 bis 10, wobei die Dicke der ersten Isolationsschicht (20) zwischen 1,9 mm und 2,1 mm beträgt.

12. Stromkabel (1) nach einem der Ansprüche 1 bis 11, wobei die Dicke der zweiten Isolationsschicht (40) zwischen 0,4 mm und 0,6 mm beträgt.

13. Stromkabel (1) nach einem der Ansprüche 1 bis 12, wobei das Verhältnis zwischen der Breite des Kerns und der Dicke des Kerns 10 überschreitet.

14. Stromkabel (1) nach einem der Ansprüche 1 bis 13, wobei der innere Leiter (10) mindestens ein Ende (11) aufweist, das so durchgebohrt wird, um seinen elektrischen Anschluss zu ermöglichen, beispielsweise an einen Schutzschalter (121) oder einen Sicherungshalter (120).

15. Stromkabel (1) nach einem der Ansprüche 1 bis 14, wobei der innere Leiter (10) an einem seiner Enden (11) ein äußeres Profil aufweist, welches in der Lage ist, mit einer Aussparung in einem Kabelschuh zusammenzuarbeiten, wobei der Kabelschuh dazu bestimmt ist, elektrisch beispielsweise an einen Schutzschalter (121) oder einen Sicherungshalter (120) angeschlossen zu werden.

16. Vorrichtung (100) zum Schutz gegen Überspannungen einer elektrischen Ausrüstung, Folgendes umfassend:
- mindestens einen mit der Vorrichtung verbundenen Überspannungsableiter (110),
- mindestens ein Kabel (103) nach einem der vorhergehenden Ansprüche, wobei der mittlere Leiter (10) des Kabels den Überspannungsableiter mit einer Grundplatte verbindet,
wobei die Schirmung (30) des Kabels elektrisch mit der Grundplatte verbunden ist.

17. Vorrichtung (100) nach Anspruch 16, ferner Folgendes umfassend:
- einen Sicherungshalter (120) oder einen Schutzschalter (121),
- ein Kabel (102), welches den Überspannungsableiter mit dem Sicherungshalter (120) oder dem Schutzschalter (121) verbindet,
- ein Kabel (101), welches den Sicherungshalter (120) oder den Schutzschalter (121) mit dem Stromnetz und der zu schützenden Ausrüstung verbindet,
wobei die Kabel (101), (102) Kabel nach einem der Ansprüche 1 bis 16 sind.

## Claims

1. An electrical cable (1) for surge protector cabling comprising:
- a flat shaped, flexible central conductor element (10);
- a first insulating layer (20) encapsulating said conductor element;
- a metal casing (30) encasing said first insulating layer (20), forming a shield and intended to be connected to a ground;
- a second insulating layer (40) encapsulating said metal casing;
the whole forming a flat shaped cable.

2. The electrical cable (1) according to claim 1, the total external thickness of which is less than 8 mm and the total width of which ranges between 24 mm and 50 mm.

3. The electrical cable (1) according to any one of claims 1 or 2, the thickness of the metal casing (30) being between 0.07 mm and 0.1 mm.

4. The electrical cable (1) according to any one of claims 1 or 3, the metal casing (30) being made up of copper.

5. The electrical cable (1) according to any one of claims 1 to 4, the internal conductor (10) being made up of copper.

6. The electrical cable (1) according to any one of claims 1 to 5, the internal conductor (10) being formed by braided and flattened strands.

7. The electrical cable (1) according to any one of claims 1 to 6, the section of the conductor (10) being greater than 6 mm².

8. The electrical cable (1) according to claim 7, the section of the conductor (10) ranging between 16 and 25 mm².

9. The electrical cable (1) according to any one of claims 1 to 8, the first insulating layer (20) being made up of polyvinyl chloride (PVC).

10. The electrical cable (1) according to any one of claims 1 to 9, the second insulating layer (40) being made up of polyvinyl chloride (PVC).

11. The electrical cable (1) according to any one of claims 1 to 10, the thickness of the first insulating layer (20) ranging between 1.9 mm and 2.1 mm.

12. The electrical cable (1) according to any one of claims 1 to 11, the thickness of the second insulating layer (40) ranging between 0.4 mm and 0.6 mm.

13. The electrical cable (1) according to any one of claims 1 to 12, the ratio between the width of the core and the thickness of the core being greater than 10.

14. The electrical cable (1) according to any one of claims 1 to 13, the internal conductor (10) having at least one end (11) that is perforated so as to allow it to be electrically connected, for example, to a circuit breaker (121) or to a fuse holder (120).

15. The electrical cable (1) according to any one of claims 1 to 14, the internal conductor (10) having, at one of the ends (11) thereof, an external profile capable of engaging with a recess in a lug, said lug being intended to be electrically connected, for example, to a circuit breaker (121) or to a fuse holder (120).

16. A device (100) for protecting against voltage surges of an electrical equipment comprising:
- at least one surge protector (110) connected to said device;
- at least one cable (103) as claimed in any one of the preceding claims, the central conductor (10) of said cable connecting the surge protector to a ground plane;
the shield (30) of said cable being electrically connected to said ground plane.

17. The device (100) according to claim 16 further comprising:
- a fuse holder (120) or a circuit breaker (121);
- a cable (102) connecting the surge protector to the fuse holder (120) or to the circuit breaker (121);
- a cable (101) connecting the fuse holder (120) or the circuit breaker (121) to the electrical network and to the equipment to be protected;
the cables (101), (102) being cables according to any one of claims 1 to 16.
